# EUROPÄISCHE PATENTSCHRIFT

(11) **EP 2 504 483 B1**
(45) Veröffentlichungstag und Bekanntmachung des Hinweises auf die Patenterteilung: **08.07.2015**
(21) Anmeldenummer: 10781501.1
(22) Anmeldetag: 22.11.2010
(51) Int. Cl.: D06F 58/22, D06F 58/24, D06F 58/20

(54) **WÄSCHETROCKNUNGSGERÄT MIT EINEM KONDENSATSAMMELBEHÄLTER**
LAUNDRY DRYING APPLIANCE WITH A CONDENSATE CONTAINER
SÈCHE-LINGE DOTÉ D'UN BAC DE RÉCUPÉRATION DES CONDENSATS

(30) Priorität: 26.11.2009 DE 102009047155
(43) Veröffentlichungstag der Anmeldung: 03.10.2012
(73) Patentinhaber: BSH Hausgeräte GmbH, 81739 München (DE)
(72) Erfinder: BÖMMELS, Ralf, 14612 Falkensee (DE); DREBANT, Alexander, 12207 Berlin (DE); GABRIEL, Bernhard, 13349 Berlin (DE); NITSCHMANN, Kai, 15366 Neuenhagen (DE)
(86) Internationale Anmeldenummer: PCT/EP2010/067897
(87) Internationale Veröffentlichungsnummer: WO 2011/064161

(56) Entgegenhaltungen:
- EP-A1- 1 990 466
- DE-C1- 10 002 742
- FR-A1- 2 914 326

## Beschreibung

Die Erfindung betrifft ein Wäschetrocknungsgerät, welches einen entnehmbaren Kondensatsammelbehälter aufweisend einen Kondensateinlass und einen Kondensatablauf aufweist, wobei der Kondensatsammelbehälter einen Kondensatfilter mit mindestens einem Sieb aufweist, welcher fluidisch zwischen dem Kondensateinlass und dem Kondensatablauf und beabstandet von dem Kondensateinlass angeordnet ist.

Ein solches Wäschetrocknungsgerät geht jeweils hervor aus der EP 1 936 022 A1 und der DE 100 02 742 C1.

In jeder der Schriften DE 37 38 031 C2, WO 2007/093461 A1, WO 2007/093467 A1 und WO 2007/093468 A1 ist jeweils ein Trockner offenbart, welcher eine Trockenkammer, um zu trocknende Gegenstände aufzunehmen, aufweist, sowie einen Prozessluftkanal zum Leiten von Prozessluft entlang der Gegenstände, um Feuchtigkeit von ihnen aufzunehmen, sowie eine Wärmesenke, die in dem Prozessluftkanal angeordnet ist, um die Feuchtigkeit als Kondensat abzuscheiden, wobei der Trockner einen Kondensatsammelbehälter aufweist, um das Kondensat aufzunehmen.

Gemäß jedem dieser Dokumente wird ein in dem Kondensatsammelbehälter gesammeltes Kondensat (typischerweise Kondenswasser) dazu verwendet, zumindest eine Komponente des Trockners von Flusen zu reinigen, insbesondere eine Wärmesenke. Die Wärmesenke wird im Trocknungsprozess verwendet, um Wärme aus einem Strom von Prozessluft zu entziehen, welche zum Aufnehmen von Feuchtigkeit um die zu trocknenden Gegenstände zirkuliert wird, und somit die aus den Gegenständen aufgenommene Feuchtigkeit als Kondensat abzuscheiden. Die Wärmesenke ist insbesondere eine Komponente einer Wärmepumpe, zum Beispiel ein Verdampferwärmetauscher, in dem die aus der Prozessluft entzogene Wärme dazu verwendet wird, ein Kühlmittel zu verdampfen, das durch die Wärmepumpe zirkuliert, wobei es zyklische Phasenwechsel von Flüssigkeit zu Gas und umgekehrt durchläuft.

Während eines Trocknungsprozesses mögen durch die Prozessluft Teilchen wie Staub, Haare oder kleine Fasern, nachfolgend zusammengenommen Flusen genannt, von den zu trocknenden Gegenständen abgelöst werden. Flusen werden insbesondere beim Trocknen von Wäsche oder anderen Textilien auftreten, insbesondere wenn die Gegenstände in einer rotierenden Trommel umgewälzt werden, wie es für Wäsche üblich ist. Ein entsprechender Trockner wird einen oder mehrere Filter aufweisen, um solche Flusen aus der Prozessluft zu filtern; jedoch wird ein Bruchteil der Flusen dem Filter entkommen und weiter entlang des Wegs der Prozessluft transportiert werden. Bei einem nachfolgenden Kühlen der Prozessluft in der Wärmesenke wird sich Kondensat aus der Prozessluft mit den Flusen, die dem Filter entkommen sind, abscheiden. Einige der so in dem Kondensat angesammelten Flusen werden an der Wärmesenke abgeschieden und bleiben dort haften. Das an der Wärmesenke gesammelte flüssige Kondensat, das zu dem Kondensatsammelbehälter geleitet wird, wird dadurch auch eine beträchtliche Menge an darin verteilten Flusen aufweisen. Wie in DE 37 38 031 C2 ausgeführt, kann eine Vorrichtung zum Reinigen der Wärmesenke bereitgestellt werden. Die Reinigungsvorrichtung weist einen Verteiler auf, der in Richtung der Wärmesenke gerichtet ist, und ein Mittel zum Sprühen des so gesammelten Kondensats auf die Wärmesenke aufweist, um die an ihr haftenden Flusen zu entfernen. Um zu verhindern, dass der Verteiler von in dem Kondensat verteilten Flusen zugesetzt wird, weist er Düsen mit Querschnitten auf, die groß genug sind, um es den Flusen zu ermöglichen, ohne Verklumpen hindurchzufließen. Diese großen Querschnitte bewirken einen geringen Druck und/oder eine geringe Geschwindigkeit des hindurch gepressten Kondensats. Dies beeinträchtigt die Reinigungswirkung.

Um eine anforderungsgerechte Reinigungswirkung am Wärmetauscher zu erreichen, könnte das Kondensat z.B. bei Einleitung in den Kondensatsammelbehälter durch einen topfförmigen Filtereinsatz geleitet werden. Der Filtereinsatz könnte in einen Kondensateinlass des Kondensatsammelbehälters eingesetzt sein. In dem Filtereinsatz könnten die Flusen, die sich in dem Kondensat befinden können, zurückgehalten werden.

Eine Verwendung eines solchen Filtereinsatzes weist jedoch die folgenden Nachteile auf: Die relativ kleine Siebfläche oder Filterfläche des topfförmigen Filtereinsatzes kann sich relativ schnell mit Flusen zusetzen. Ein Strahl des typischerweise zyklisch in den Kondensatsammelbehälter gepumpten Kondensats trifft in dem Filtereinsatz auf einen erhöhten Strömungswiderstand durch den Filtereinsatz als solches und verstärkt durch die Ansammlung von Flusen. Das Kondensat kann durch den Filterereinsatz nicht schnell genug abfließen, so dass sich ein Rückstau bis zum Überlauf des Kondensats bilden kann, so dass das Kondensat in das Innere des Wäschetrocknungsgeräts gelangen kann. Dabei werden die in dem Filtereinsatz schwimmenden Flusen durch das überschwallende Kondensat unkontrolliert aus dem Filtereinsatz herausgespült. Durch seine geringe Größe füllt sich der Filtereinsatz ferner schnell mit Flusen und muss entsprechend oft gereinigt werden. Außerdem kann es auch ohne die genannten Ablagerungen auf dem Filtereinsatz zu einem Kondensataustritt kommen, falls das zyklisch gepumpte Kondensat auf Teile des Filtereinsatzes trifft, die wie eine Prallplatte wirken und das auftreffende Kondensat nach außerhalb des Kondensatsammelbehälters spritzen lassen.

Es ist die Aufgabe der vorliegenden Erfindung, die oben genannten Nachteile zumindest teilweise zu vermeiden und insbesondere eine einfache, preiswerte und störungsfreie Möglichkeit zum Entfernen von Flusen aus einem Kondensat eines Wäschetrocknungsgeräts bereitzustellen.

Diese Aufgabe wird gemäß den Merkmalen des unabhängigen Patentanspruchs gelöst. Bevorzugte Ausführungsformen sind insbesondere den abhängigen Patentansprüchen entnehmbar.

Die Aufgabe wird gelöst durch ein Wäschetrocknungsgerät, welches einen entnehmbaren Kondensatsammelbehälter aufweisend einen Kondensateinlass und einen Kondensatablauf aufweist, wobei der Kondensatsammelbehälter einen Kondensatfilter mit mindestens einem Sieb aufweist, welcher fluidisch zwischen dem Kondensateinlass und dem Kondensatablauf und beabstandet von dem Kondensateinlass angeordnet ist, und wobei der Kondensatfilter aus dem Kondensatsammelbehälter entnehmbar und an dem Kondensatsammelbehälter verriegelbar ist.

Dass der Kondensatfilter fluidisch zwischen dem Kondensateinlass und dem Kondensatablauf angeordnet ist, bedeutet, dass in den Kondensateinlass eingefülltes Kondensat im Wesentlichen vollständig durch den Kondensatfilter strömt, bevor es als gefiltertes Kondensat durch den Kondensatablauf ablassbar ist.

Erfindungsgemäß ist der Kondensatfilter beabstandet von dem Kondensateinlass in dem Kondensatsammelbehälter angeordnet. Dadurch ist ein erhöhtes Volumen für das einströmende Kondensat vor dem Kondensatfilter bereitgestellt, so dass eine Schwallbildung beim Einfüllen des Kondensats und die Gefahr eines Herausspritzens von Tropfen zuverlässig verhindert sind.

Erfindungsgemäß ist der Kondensatfilter aus dem Kondensatsammelbehälter entnehmbar. Damit kann der Kondensatfilter gründlich auch von hartnäckig anhaftenden Verunreinigungen (Flusen usw.) befreit werden.

Erfindungsgemäß ist auch der Kondensatfilter an dem Kondensatsammelbehälter (lösbar) verriegelbar. So ist gewährleistet, dass der Kondensatfilters vollständig eingesetzt ist, und dass der Kondensatsammelbehälter aus dem Wäschetrocknungsgerät entnommen werden kann, ohne dass der Kondensatfilter sich unkontrolliert aus dem Kondensatsammelbehälter löst.

Erfindungsgemäß weist der Kondensatsammelbehälter insbesondere den Vorteil auf, dass das Kondensat ungehindert in den Kondensateinlassbereich des Kondensatsammelbehälters strömen kann. Das Volumen des Kondensatsammelbehälters vor dem Kondensatfilter ist in der Regel wesentlich größer als das Volumen des Filtereinsatzes in dem Kondensateinlass; schon der Kondensateinlassbereich selbst ist typischerweise bereits erheblich größer als der bekannte Filtereinsatz. Eine weitere Wasserströmung wird folglich nicht so stark beeinflusst wie bei dem Filtereinsatz, und das einströmende Kondensat spritzt nicht zurück. Auch wird durch das größere Volumen ein Überlaufen des Kondensatsammelbehälters selbst bei einem teilweise zugesetzten Kondensatfilter wirksam unterdrückt. Ferner weisen Verunreinigungen, insbesondere Flusen, eine geringere Konzentration in dem gesammelten Kondensat auf, so dass sich der Kondensatfilter nicht so schnell zusetzt.

Zur einfachen Reinigung und/oder Entleerung des Kondensatsammelbehälters ist der Kondensatsammelbehälter aus dem erfindungsgemäßen Wäschetrocknungsgerät entnehmbar.

Im Rahmen der Erfindung kann der Kondensatfilter neben dem Kondensateinlass bzw. Kondensateinlassbereich angeordnet sein und z.B. eine Wand des Kondensateinlassbereichs darstellen. Dabei wird ausgenutzt, dass der Kondensateinlassbereich selbst schon ein ausreichend großes Volumen für das Kondensat zur Verfügung stellen kann. Der Kondensateinlassbereich ist zudem vorteilhafterweise insbesondere im Hinblick auf dessen Volumen weitgehend unabhängig von dem Kondensatfilter ausgestaltbar. Ein weiterer Vorteil besteht darin, dass der Kondensatfilter durch die Kondensateinlassöffnung betrachtet werden kann, so dass ein Nutzer einen Verschmutzungsgrad des Kondensatfilters auch ohne dessen Herausnahme überprüfen kann.

Der Kondensatsammelbehälter kann statt mit Kondensat gegebenenfalls auch mit Frischwasser, eventuell mit einem Zusatz eines Reinigungsmittels, gefüllt werden. Dazu kann an dem Kondensateinlass oder an einem dedizierten Frischwassereinlass ein Frischwassereinlauf angeordnet sein. Eine Auffüllung mit Frischwasser kann z.B. vorteilhaft sein, wenn nicht genügend Kondensat verfügbar ist.

Es ist eine andere bevorzugte Ausgestaltung, dass der Kondensatfilter in einem Strömungskanal zwischen dem Kondensateinlass und dem Kondensatablauf angeordnet ist. Dabei überdeckt der Kondensatfilter einen Strömungsquerschnitt des Strömungskanals. In anderen Worten wird das durch den Strömungskanal strömende Kondensat durch den Kondensatfilter gefiltert. Dadurch lassen sich gewünschte Filtereigenschaften besonders einfach einstellen.

Es ist eine weitere bevorzugte Ausgestaltung, dass der Kondensatfilter mindestens ein im Wesentlichen planar flächiges Sieb aufweist. Dadurch wird ein besonders einfach aufgebauter und anordenbarer Kondensatfilter bereitgestellt. Außerdem kann ein solcher Filter besonders gründlich durch eine Umkehr einer Strömungsrichtung gereinigt werden, wie sie beispielsweise durch ein Entleeren des Kondensatsammelbehälters durch den Kondensateinlass erreichbar ist. Dies kann beispielsweise nach jedem Trocknungsvorgang und/oder nach einem entsprechenden Hinweis an den Benutzer geschehen. Unter einem im Wesentlichen planar flächigen Sieb kann auch ein Sieb verstanden werden, welches leicht gekrümmt ist, z.B. in Strömungsrichtung; dadurch wird eine Filteroberfläche erhöht. Allgemein ist die Form des Siebs nicht beschränkt und kann z.B. auch eine halbzylinderförmige Kontur aufweisen. Das Sieb kann grundsätzlich auch gewellt usw. sein. Es wird für eine einfache und preiswerte Herstellung insbesondere ein Sieb bevorzugt, welches eine offene Form (d.h., keine geschlossene Form wie z.B. eine Becher-, Topf- oder Rohrform) aufweist.

Es ist eine weitere bevorzugte Ausgestaltung, dass das mindestens eine planar flächige Sieb im Wesentlichen orthogonal zur einer Strömungsrichtung des Kondensats, z.B. in dem Strömungskanal, ausgerichtet ist. Dadurch lässt sich eine Filterfläche oder Siebfläche erreichen, die deutlich größer sein kann als bei einem dem Kondensateinlass zugeordneten Filterelement.

Es ist eine besonders bevorzugte Ausgestaltung, dass der Kondensatfilter in einen Schlitz in einem Deckel des Kondensatsammelbehälters einsetzbar und daraus entnehmbar ist. So kann der Kondensatfilter besonders einfach entnommen werden, und der Kondensatsammelbehälter kann besonders hoch eingefüllt werden.

Es ist ferner eine bevorzugte Ausgestaltung, dass der Kondensatfilter einen Griff zum Entnehmen aus dem Kondensatsammelbehälter aufweist, was die Entnahme erheblich erleichtert.

Es ist außerdem eine bevorzugte Ausgestaltung, dass der Griff an einem Siebträger scharniert ist und der Kondensatfilter abhängig von einer Lage des Griffs an dem Kondensatfilter wahlweise verriegelbar und entriegelbar ist. So kann der Kondensatfilter einfach durch eine Änderung der Lage, insbesondere Drehlage, des Griffs verriegelt und entriegelt werden. Beispielsweise kann ein aufgestellter oder hochstehender Griff einer entriegelten Stellung entsprechen, und der Griff kann in dieser entriegelten Stellung besonders einfach ergriffen werden. Andererseits kann ein heruntergeklappter oder anliegender Griff einer verriegelten Stellung entsprechen. Durch diese Ausgestaltung kann zudem auf ein gesondertes Betätigungselement zur Verriegelung verzichtet werden.

Es ist noch eine bevorzugte Ausgestaltung, dass der Griff mit einem Feststellhebel ausgerüstet ist, welcher den verriegelten Kondensatfilter in den Kondensatsammelbehälter drückt. Der Feststellhebel kann für eine besonders einfache und robuste Ausgestaltung z.B. mindestens ein Exzenterelement aufweisen. Durch den Feststellhebel kann der Kondensatfilter fest in den Kondensatsammelbehälter gedrückt werden, um mögliche Spalte an dem Kondensatfilter zu verringern oder ganz zu schließen. Durch diese Vermeidung parasitärer Kondensatströme um den Kondensatfilter herum wird eine Filtereffizienz verbessert.

Für den Fall, dass der Kondensatfilter an dem Kondensatsammelbehälter verriegelt ist, wenn der Griff auf den Kondensatsammelbehälter gedreht ist, ergibt sich der Vorteil, dass der Griff beim Einschieben des Kondensatsammelbehälters in das Wäschetrocknungsgerät bedingt durch das typischerweise nur geringe Spaltmaß zwischen dem Kondensatsammelbehälter und dem Wäschetrocknungsgerät automatisch in seine Verriegelungsstellung gebracht wird.

Es ist eine weitere bevorzugte Ausgestaltung, dass der Kondensatfilter an dem Kondensatsammelbehälter, insbesondere Deckel, lösbar verrastbar ist. Eine solche Verriegelung ist besonders einfach umsetzbar und nicht verschleißanfällig.

Es ist noch eine weitere bevorzugte Ausgestaltung, dass der Kondensatfilter an seiner Unterseite eine gegen die Strömungsrichtung gerichtete Rippe ("Sumpfrippe") aufweist. Dadurch können an dem Sieb bzw. Kondensatfilter herabsinkende Teilchen (Flusen usw.) aufgefangen und in der Strömung gehalten werden. Sie lassen sich dann einfach mit der Herausnahme des Kondensatfilters entfernen. Ohne die Sumpfrippe würden diese Teilchen nicht mit dem Kondensatfilter entfernt und würden vielmehr bei entnommenem Kondensatfilter in die erste Kondensatkammer gelangen können. Die Sumpfrippe kann außerdem als Kodierung zur richtig positionierten Einführung des Kondensatfilters in den vorgesehenen Schlitz verwendet werden kann, z.B. im Sinne eines 'Poka Yoke' für die Einbaurichtung.

In den Figuren der beigefügten Zeichnung wird die Erfindung nachfolgend anhand bevorzugter Ausführungsbeispiele schematisch genauer beschrieben. Dabei können zur Übersichtlichkeit gleiche oder gleichwirkende Elemente mit gleichen Bezugszeichen versehen sein. In der Zeichnung zeigen:
- Fig.1: ein Wäschetrocknungsgerät, das eine Wärmesenke und einen Kondensatsammelbehälter aufweist;
- Fig.2: in Ansicht von schräg oben einen Kondensatsammelbehälter ohne seinen Deckel mit einem in einen Kondensateinlass einsetzbaren Filtereinsatz;
- Fig.3: den Kondensatsammelbehälter aus Fig.2 mit aufgesetztem Deckel;
- Fig.4: in Schrägansicht einen Kondensatsammelbehälter, welcher mit einer Reinigungsvorrichtung zum Abspülen einer Wärmesenke verbunden ist;
- Fig.5: in Draufsicht einen Kondensatsammelbehälter gemäß einer ersten Ausführungsform;
- Fig.6: in Draufsicht den Kondensatsammelbehälter gemäß der ersten Ausführungsform ohne Deckel;
- Fig.7: den Kondensatsammelbehälter gemäß der ersten Ausführungsform als Schnittdarstellung in Seitenansicht entlang einer Schnittlinie A-A aus Fig.5;
- Fig.8: in Vorderansicht einen Kondensatfilter gemäß einer ersten Ausführungsform;
- Fig.9: als Schnittdarstellung in Schrägansicht den Kondensatsammelbehälter gemäß der ersten Ausführungsform um den Kondensatfilter gemäß der ersten Ausführungsform herum ausgeschnitten;
- Fig.10: in Ansicht von schräg oben einen Ausschnitt des Kondensatsammelbehälters gemäß der ersten Ausführungsform im Bereich des Kondensatfilters mit einem entriegelten Kondensatfilter;
- Fig.11: in einer zu Fig.10 analogen Ansicht den Kondensatsammelbehälter gemäß der ersten Ausführungsform mit einem verriegelten Kondensatfilter,
- Fig. 12: in Ansicht von schräg oben einen Ausschnitt eines Kondensatsammelbehälters gemäß einer zweiten Ausführungsform im Bereich des Kondensatfilters mit einem Kondensatfilter gemäß einer zweiten Ausführungsform;
- Fig.13: in Ansicht von schräg hinten den Kondensatfilter gemäß der zweiten Ausführungsform; und
- Fig.14: als Schnittdarstellung in Seitenansicht den in den Kondensatsammelbehälter gemäß der zweiten Ausführungsform eingesetzten Kondensatfilter gemäß der zweiten Ausführungsform.

Anhand von Fig.1 wird zunächst ein grundsätzlicher Aufbau eines Trockners 1 beschrieben, welcher hier als ein Wäschetrockner 1 ausgestaltet ist. Er weist eine Trockenkammer 2 auf, die als eine drehbare Trommel 2 ausgeführt ist und zu trocknende Gegenstände 3, nämlich feuchte Wäsche 3, enthält. Prozessluft wird durch die Trockenkammer 2 und in einem geschlossenen Kreislauf, welcher durch einen Prozessluftkanal 4 definiert ist, um die Wäsche 3 herum geleitet. Der Prozessluftkanal 4 weist ein Mittel zum Antreiben der Prozessluft auf, insbesondere ein Gebläse 18, sowie Mittel, um die Prozessluft vor dem Einleiten in die Trockenkammer 2 zu erwärmen, welche Mittel insbesondere eine Wärmequelle 15 sind. Ferner weist die Prozessluftleitung ein Mittel auf, um die Prozessluft zu kühlen, nachdem sie durch die Trommel 2 gelaufen ist, insbesondere eine Wärmesenke 5.

Wenn die Prozessluft durch die Wärmesenke 5 geleitet wird, wird Feuchtigkeit, die von der Prozessluft gesammelt wird, während sie entlang der feuchten Wäsche 3 strömt, aus der Prozessluft als ein flüssiges Kondensat abgeschieden, indem Wärme aus der Prozessluft entzogen wird, wenn sie durch die Wärmesenke 5 strömt. Kondensat, welches von der Prozessluft abgeschieden wurde, wird mittels einer Kondensatsammelvorrichtung 6, 7, 8, welche eine Kondensatleitung 6 aufweist, die an der Wärmesenke 5 beginnt, sowie eine Kondensatpumpe 7 und einen Kondensatsammelbehälter 8, an dem die Kondensatleitung 6 endet, gesammelt. Der Kondensatsammelbehälter 8 ist dazu vorgesehen, das Kondensat so lange aufzunehmen, wie der Trockenprozess, um die Wäsche 3 zu trocknen, läuft. Nach Beendigung des Trockenprozesses wird alle Feuchtigkeit, welche in der Wäsche 3 vor dem Trockenprozess vorhanden war, in Form des flüssigen Kondensats in dem Kondensatsammelbehälter 8 gesammelt worden sein. Der Kondensatsammelbehälter 8 weist einen Filtereinsatz 9 auf, der für Kondensat durchlässig ist und durch eine Öffnung 10 in den Kondensatsammelbehälter 8 hineinragt. Kondensat, das zu dem Kondensatsammelbehälter 8 geleitet wird, wird durch den Filtereinsatz 9 eintreten. Ebenso wird, wenn der Kondensatsammelbehälter 8 nach Beendigung eines Trockenprozesses aus dem Trockner 1 entnommen wird, um das Kondensat zu entsorgen, das Kondensat über den Filtereinsatz 9 aus dem Kondensatsammelbehälter 8 ausgegossen. Der Filtereinsatz 9 weist ein erstes Sieb bzw. einen ersten Filter 11 auf, wie am besten in den Fig.2 und Fig.3 zu sehen, um teilchenförmige Materie aus dem Kondensat, die gleichzeitig mit dem Kondensat von der Prozessluft abgeschieden wurde, zu filtern, und zu verhindern, dass teilchenförmige Materie in den Kondensatsammelbehälter 8 eintritt und das darin enthaltene Kondensat verschmutzt. Solche teilchenförmige Materie mag Flusen sein, nämlich kleine und mehr oder weniger staubähnliche Fasern, welche durch ein Schleudern der feuchten Wäsche bei einer Rotation der Trockenkammer 2 erzeugt wird und durch die Prozessluft davongetragen wird. Flusen im erweiterten Sinne können auch Haare usw. umfassen. Das Kondensat, das an der Wärmesenke 5 abgeschieden wird, fängt solche Flusen (incl. Haare) auf und scheidet sie auf den Oberflächen der Wärmesenke 5 ab, welche der Prozessluft ausgesetzt sind. Dies mag zu einer Verschmutzung der Wärmesenke 5 und zu einer Verschlechterung ihrer Funktion führen.

Da sich eine Schicht von Flusen auf der Wärmesenke 5 aufbaut, wird die Fähigkeit der Wärmesenke 5, Wärme aus der Prozessluft zu entziehen, abnehmen, und ein Wirkungsgrad des Trockners 1 wird dementsprechend verringert. Diese Schicht von Flusen kann auch einen freien Strömungsquerschnitt der Wärmesenke 5 verringern, wodurch ein Luftwiderstand der Wärmesenke 5 steigt. Folglich sinken auch ein Volumenstrom und damit eine Kühlleistung. Daher ist es erstrebenswert, eine Reinigung der Wärmesenke 5 bereitzustellen. In einem klassischen Wäschetrockner 1, wo die Wärmesenke 5 ein Wärmetauscher ist, bei dem die Wärme von der Prozessluft in Kühlluft (oder Kühlwasser) absorbiert wird, mag die Wärmesenke 5 so konstruiert sein, dass sie nach Beendigung eines Trockenprozesses aus dem Trockner 1 entnehmbar ist. Dadurch kann die Wärmesenke 5 von einem Nutzer des Trockners 1 gereinigt werden. Falls die Wärmesenke 5 jedoch eine Komponente einer Wärmepumpe ist, wird es nicht möglich sein, die Wärmesenke 5 zur Entnahme durch einen Nutzer zu konstruieren. In einem solchen Fall müssen anderen Mittel bereitgestellt werden, um eine geeignete Reinigung zu gewährleisten.

In dem Beispiel wie in Fig.1 und Fig.4 gezeigt wird eine Reinigungsvorrichtung 12, 13, 14 zum Reinigen der Wärmesenke 5 bereitgestellt. Diese Vorrichtung weist eine Flüssigkeitsleitung 12 zum Leiten von Kondensat von dem Kondensatsammelbehälter 8 zur Wärmesenke 5 auf, ein Ventil 13 zur Steuerung des Betriebs der Vorrichtung sowie einen der Wärmesenke 5 zugeordneten Verteiler 14 zum Verteilen von Kondensat, das durch die Flüssigkeitsleitung 12 ankommt, über die Wärmesenke 5 und ihre Oberflächen, die der Prozessluft und den darin enthaltenen Flusen ausgesetzt sind. Dadurch können jegliche an der Wärmesenke 5 anhaftenden Flusen abgewaschen und mit dem Kondensat fortgespült werden, welches durch die Kondensatleitung 6 und die Kondensatpumpe 7 zurück zum Kondensatsammelbehälter 8 geleitet wird. Jegliche Flusen, die durch die Kondensatleitung 6 geleitet wurden, werden sich am ersten Filter 11 des Filtereinsatzes 9 sammeln und daran gehindert werden, in den Kondensatsammelbehälter 8 einzudringen. Dadurch werden die Flusen in dem Filtereinsatz 9 zur späteren Entsorgung gesammelt und das Kondensat, welches wieder in dem Kondensatsammelbehälter 8 aufgenommen wird, ist für einen weiteren Reinigungsbetrieb bereit, falls dies gewünscht sein sollte. Um die Flusen von dem ersten Filter 11 zu entfernen, mag der Filtereinsatz 9 mit dem ersten Filter 11 und den gesammelten Flusen aus dem Kondensatsammelbehälter 8 entnommen werden. Wenn der Filtereinsatz 9 in der Öffnung 10 platziert wird, die auch dazu dient, das in dem Kondensatsammelbehälter 8 gesammelte Kondensat auszugießen, wird der erste Filter 11 in dem Filtereinsatz 9 durch das Kondensat, das durch die Öffnung 10 und den darin enthaltenen Filtereinsatz 9 ausgegossen wird, rückgespült. Dadurch werden die gesammelten Flusen gleichzeitig mit dem Kondensat in einer einzigen Handlung aus dem Kondensatsammelbehälter 8 entfernt. Die Verwendung eines solchen Filtereinsatzes 9 weist den Nachteil auf, dass dessen Volumen klein ist, so dass er einfach verstopft und häufig gereinigt werden muss. Außerdem kann der Strahl des gepumpten Kondensats beim Eintritt in den Kondensatsammelbehälter 8 auf Widerstände (ähnlich einer Prallplatte) treffen, wodurch Kondensat bei einem Einfüllen herausspritzen kann.

Wie zuvor angegeben, gehört die Wärmesenke 5 zu einer Wärmepumpe 5, 15, 16, 17, die dem Prozessluftkanal 4 zugeordnet ist. Die Wärmepumpe 5, 15, 16, 17 weist ferner eine Wärmequelle 15 auf, welche dazu eingerichtet ist, Wärme auf die durchströmende Prozessluft zu übertragen. Ein Pumpen der Wärme von der Wärmesenke 5 zu der Wärmequelle 15 geschieht mittels eines Kühlmittels, insbesondere einer fluorierten Kohlenwasserstoffverbindung oder einer Mischung solcher Verbindungen, welches in einem geschlossenen Kreislauf zirkuliert wird, bei dem es von einem Kompressor 16 angetrieben wird und bei dem es einem Drosselprozess unterzogen wird, wenn es durch eine Drossel 17 strömt. Ein Betrieb der Pumpe 5, 15, 16, 17 läuft wie folgt ab: das Kühlmittel erreicht die Wärmesenke 5 als eine Flüssigkeit auf einem relativ niedrigen Druckniveau. In der Wärmesenke 5 absorbiert das Kühlmittel Wärme aus der Prozessluft und wird dadurch verdampft, wobei es einen Gaszustand annimmt. Das Kühlmittel in solch einem Gaszustand wird nachfolgend mittels eines Kompressors 16 auf ein relativ hohes Druckniveau komprimiert und zu der Wärmequelle 15 geleitet. In der Wärmequelle 15 wird Wärme von dem Kühlmittel auf die Prozessluft übertragen, und als eine Folge kondensiert das Kühlmittel wieder in einen flüssigen Zustand. In diesem flüssigen Zustand wird das Kühlmittel zu der Drossel 17 geleitet, welche dazu dient, den Innendruck des Kühlmittels auf das niedrigere Druckniveau abzusenken. Folglich wird das Kühlmittel wieder zu der Wärmesenke 5 geleitet, wodurch der Kreislauf geschlossen wird, um den Zyklus von Verdampfung und Kondensation wie dargelegt zu wiederholen. Der Kreislauf muss perfekt gegen jeglichen Verlust von Kühlmittel versiegelt sein. Dementsprechend ist es nicht möglich, die Wärmesenke 5 zum Zweck des Reinigens oder zu sonstigen Zwecken zu entnehmen.

Die in Fig.1 gezeigte Wärmesenke 5 und die Wärmequelle 15 werden in der Tat prinzipiell als Komponenten einer Wärmepumpe verstanden, wie weiter in und bezüglich Fig.1 ausgeführt. Zusätzlich sollten sie auch als Stellvertreter aller bekannten oder offensichtlichen Arten solcher Komponenten verstanden werden. Insbesondere mag die Wärmesenke 5 ein Luft-zu-Luft-Wärmetauscher sein, und die Wärmequelle 15 mag ein klassischer Widerstandsheizer sein.

Der Prozessluftkanal 4 umfasst ein Gebläse 18, um die Prozessluft zu fördern, welche in ihrem eigenen geschlossenen Kreislauf fließt, und er enthält auch einen zweiten Filter 19, der zwischen der Trockenkammer 2 und der Wärmesenke 5 angeordnet ist, um einen Hauptanteil der Flusen zu sammeln, welche von der Prozessluft aus der Trockenkammer 2 transportiert werden. Es ist zu beachten, dass der Prozessluftkanal 4, der alle Komponenten umfasst, welche in ihn eingesetzt sind, nicht perfekt abgeschlossen zu sein braucht. Um den Betrieb des Trockners 1 zu gewährleisten wird allgemein nicht mehr und nicht weniger benötigt, als größere Verluste der Prozessluft zu verhindern, abgesehen von beträchtlichen Leckagen von Wärme und/oder Feuchtigkeit aus dem Kreislauf. Es besteht keine Notwendigkeit für eine Versiegelung, die beträchtlichen Druckbelastungen standhalten würde, ohne zu brechen. Ganz im Gegenteil wird es erwünscht sein, den Druck im Kreislauf mehr oder weniger auf dem Druckniveau außerhalb des Trockners 1 zu halten.

Wie zuvor ausgeführt, ist die Trockenkammer 2 als eine drehbare Trommel ausgestaltet; ein Motor 22 ist bereitgestellt, um die Trommel 2 mittels eines Riemens 23 und einer Rolle 24 anzutreiben.

Im Gegenteil zu der Wärmesenke 5 mag der zweite Filter 19 aus dem Trockner 1 zum Zweck der Reinigung entnommen werden, und der Kondensatsammelbehälter 8 mag zum Entsorgen des Kondensats ebenfalls aus dem Trockner 1 entnommen werden. Es ist zu beachten, dass die Verbindung 25 zwischen dem Kondensatsammelbehälter 8 und der Flüssigkeitsleitung 12 ordnungsgemäß ausgestaltet sein muss, beispielsweise mittels Bereitstellens eines Ventils in dem Kondensatsammelbehälter 8, welches automatisch schließt, wenn der Kondensatsammelbehälter 8 aus dem Trockner 1 entnommen wird.

Schließlich ist zu beachten, dass der Trockner 1 auch eine Steuereinheit 26 aufweist. Diese Steuereinheit 26 dient als eine Schnittstelle zwischen dem Trockner 1 und dem Nutzer, um es einem Trocknungsprozess zu ermöglichen, ordnungsgemäß so gestaltet zu werden wie vom Nutzer gewünscht, beispielsweise mittels Auswählens aus einer Auswahl an vordefinierten Trocknungsprogrammen. Ebenso dient die Steuerung 26 dazu, alle hierin erwähnten Komponenten, die eine Zufuhr von Energie oder Eingabe von Steuersignalen erfordern, zu betreiben, oder für andere Steuerhandlungen. Zusätzlich mag die Steuereinheit 26 auch mit Sensoren verbunden sein, welche der Übersichtlichkeit halber nicht in Fig.1 gezeigt sind, welche Sensoren dazu angewendet werden mögen, einen Trocknungsprozess in dem Trockner 1 zu steuern. Alle Verbindungen zu und von der Steuereinheit 26 sind aus Gründen der Übersichtlichkeit nicht gezeigt.

In Fig.2 und Fig.3 sind einige Details des entnehmbaren Kondensatsammelbehälters 8 und des Filtereinsatzes 9 gezeigt. Während Fig.2 nur einen Gehäuseteil 20 des Kondensatsammelbehälter 8 zeigt, zeigt Fig.3 den Gehäuseteil 20 mit einer entsprechenden Abdeckung oder Deckel 21 abgedeckt, wobei der Deckel 21 die Öffnung 10 zum Einsetzen des Filtereinsatzes 9 aufweist, der den ersten Filter 11 trägt. Dieser Kondensatsammelbehälter 8 ist mehr oder weniger entsprechend einer allgemein bekannten Praxis ausgestaltet; er ist mit einem Griff 127 ausgestattet, der in Fig.4 gezeigt ist, wobei der Griff 127 eine Oberfläche aufweist, die in einem Vorderteil des Trockners 1 sichtbar ist und bündig in die Gesamtausgestaltung der Vorderseite integriert ist.

Es sollte beachtet werden, dass es, während gemäß Fig.1 das Ventil 13 mit einem Abstand von dem Kondensatsammelbehälter 8 gezeigt ist, erstrebenswert sein mag, das Ventil 13 in dem Kondensatsammelbehälter 8 zu platzieren und das Ventil 13 so anzuordnen, dass es immer geschlossen ist, wenn der Container 8 aus dem Trockner 1 entnommen wird. In einer solchen Ausführungsform bildet der Kondensatsammelbehälter 8 eine eigenständige Einheit mit dem Ventil 13, nämlich eine Einheit, welche aus dem Trockner 1 entnehmbar ist, um das Kondensat und gesammelte Flusen zu entsorgen, ohne Gefahr zu laufen, das Kondensat zu verschütten.

Fig.5 zeigt in Draufsicht einen neuen Kondensatsammelbehälter 108, und zwar mit einem Deckel 121, der auf einen Behälterkörper 120 aufgesetzt ist. Anders als beim Kondensatsammelbehälter 8 ist beim neuen Kondensatsammelbehälter 108 der Kondensatfilter 109 von dem Kondensateinlass 110 beabstandet angeordnet. Dadurch kann Kondensat in den Kondensateinlass 110 gegossen werden, ohne dass der Kondensatfilter 109 eine Stauung des Kondensats mit möglichem Zurückspritzen aus dem Kondensateinlass 110 bewirkt.

Der Kondensatsammelbehälter 108 kann anstelle des Kondensatsammelbehälters 8 in dem in Fig.1 gezeigten Trockner 1 verwendet werden. Dazu ist der Kondensatsammelbehälter 108 in eine Einschuböffnung (nicht gezeigt) des Trockners 1 einführbar und herausziehbar (wie durch den Doppelpfeil angedeutet), und weist dazu einen Griff 127 auf.

Fig.6 zeigt in Draufsicht den Behälterkörper 120 des Kondensatsammelbehälters 108 ohne den Deckel 121, und Fig.7 zeigt den Kondensatsammelbehälter als Schnittdarstellung in Seitenansicht entlang einer Schnittlinie A-A aus Fig.5. Eine als Raumteiler oder Trennwand wirkende hochstehende Rippe 128 teilt das den Kondensat aufnehmenden Raum des Behälterkörpers 120 in eine erste Kondensatkammer 129a und eine zweite Kondensatkammer 129b. Durch diese Raumaufteilung wird bewirkt, dass das Kondensat zunächst in der ersten Kondensatkammer 129a steigt, wodurch der Wasserdruck schneller steigt als es bei einer Befüllung des gesamten Behälterkörpers 120 geschehen würde. Dieser höhere Wasserdruck bewirkt, dass bei einem Öffnen des dem Kondensatsammelbehälter 108 zugeordneten Ablaufventils 13, wie es z.B. in Fig.1 und Fig.4 gezeigt ist, das Kondensat mit einer höheren Geschwindigkeit durch die Flüssigkeitsleitung 12 und über den Verteiler 14 zur Wärmesenke 5 gelangt. Dadurch wird die Reinigungsleistung verbessert. Bei der Raumaufteilung wird ausgenutzt, dass für einen Spülvorgang der Wärmesenke 5 lediglich ca. 2 Liter Kondensat benötigt werden, was geringer ist als das Fassungsvermögen des gesamten Behälterkörpers 120, aber in etwa einem Fassungsvermögen der ersten Kondensatkammer 192a entspricht.

Die Raumaufteilung ist nicht hermetisch, sondern es gibt einen Überlauf zwischen den beiden Kondensatkammern 129a, 129b. Die Rippe 128 reicht dazu in ihrer Höhe nicht bis an den oberen Rand des Körpers, so dass einen oberen Rand der Rippe 128 erreichendes Kondensat in der ersten Kondensatorkammer 129a in die zweite Kondensatkammer 129b überlaufen kann. Die zweite Kondensatkammer 129b dient somit als Überlaufreservoir und kann nach einer Entnahme des Kondensatsammelbehälters 108 durch einen Benutzer ausgeleert werden.

Die hochstehende Rippe 128 ist so geformt, dass sie einen länglichen Strömungskanal 130 zwischen einem Kondensateinlassbereich 110a, welcher dem Kondensateinlass 110 zugeordnet ist, und einem im Boden der ersten Kondensatkammer 129a eingebrachten Kondensatablauf 131 angeordnet ist, bildet. Durch den Kondensateinlass 110 in den Kondensateinlassbereich 110a eingefülltes Kondensat strömt somit durch den Strömungskanal 130 in Richtung des Kondensatablaufs 131 und wird bei einem geschlossenen Ventil 13 und damit bei geschlossenem Kondensatablauf 131 in der ersten Kondensatkammer 129a gesammelt und bei geöffnetem Ventil 13 und damit geöffnetem Kondensatablauf 131 aus dem Kondensatablauf 131 zur Wärmesenke 5 befördert. Eine Strömung des Kondensats ist durch die schraffierten Pfeile angedeutet.

In dem Strömungskanal 130, und zwar in etwa quer zur Längsausrichtung des Strömungskanals 130 und damit in etwa orthogonal zur Strömungsrichtung des Kondensats ist der Kondensatfilter 109 eingebracht. Dabei ist der Kondensatfilter 109 in entsprechende Führungen 132 einer Wand des Behälterkörpers 120 und der hochstehenden Rippe 128 eingesetzt. Somit muss sämtliches in den Kondensateinlass 110 eingefülltes Kondensat den Kondensatfilter 109 durchlaufen, bevor es zu dem Kondensatablauf 131 gelangen kann. Das dem Kondensat zwischen dem Kondensateinlass 110 und dem Kondensatfilter 109 zur Verfügung stehende Volumen ist erheblich größer als das entsprechende Volumen des Filtereinsatzes 9 aus Fig.2 und Fig.3. Dadurch wird selbst bei einem teilweise verstopften Kondensatfilter 109 ein Überlauf des Kondensats über den Kondensateinlass 110 bei einem Befüllen des Kondensatsammelbehälters 108 vermieden.

Der Kondensatfilter 109 wird durch einen Schlitz (nicht gezeigt) in dem Deckel 121 eingesetzt und herausgezogen.

Fig.8 zeigt den Kondensatfilter 109 in Vorderansicht analog zu der Ansicht in Fig.7 in einem Blick durch den Strömungskanal 130 in Strömungsrichtung des Kondensats. Der Kondensatfilter 109 weist einen Siebrahmen 133 auf, in welchem ein planar flächiges Sieb 134 zum Filtern des ihn durchströmenden Kondensats angeordnet ist. Wegen der planaren Fläche und der Anordnung in dem Strömungsweg des Kondensats wird dieses Sieb 134 beim Ausgießen des Kondensats während einer manuellen Entleerung des Kondensatsammelbehälters 108 durch den Benutzer besser freigespült als der Einsatzfilter 9.

An einer Oberseite des Siebrahmens 133 ist ein scharniert gelagerter, drehbarer Griff 135 angebracht, welcher an einer Seite entlang der Drehachse einen Feststellhebel 136 aufweist, wobei der Feststellhebel 136 mit einem Exzenterelement 139 ausgestattet ist.

Fig.9 zeigt als Schnittdarstellung in Schrägansicht einen Ausschnitt aus dem Kondensatsammelbehälter 108, bei dem der Kondensatsammelbehälter 108 entlang des Strömungskanals 130 ausgeschnitten ist und wobei der Kondensatfilter 109 als Vollelement in den Kondensatsammelbehälter 108 eingesetzt dargestellt ist. Der Kondensatfilter 109 wird in den entsprechenden Führungen 132 des Behälterkörpers 120 gehalten, so dass das Sieb 134 im Wesentlichen senkrecht zu der durch die schraffierten Pfeile angedeutete Strömungsrichtung des Kondensats angeordnet ist. Der Kondensatfilter 109 kann in dem Deckel 121 verriegelt werden, indem der Kondensatfilter 109 von oben durch den Schlitz 141 in dem Deckel 121 in die Führungen 132 eingeschoben wird, bis der Feststellhebel 136 zwischen zwei von dem Deckel 121 seitlich zum Feststellhebel 136 hochstehenden gekrümmten Vorsprüngen 137 eingetaucht ist. Dabei steht der Griff 135 noch hoch bzw. parallel zu dem Siebrahmen 133 (Stellung nicht gezeigt), so dass er leicht gegriffen werden kann. Nach Einsetzen des Kondensatfilters 109 kann der Griff 135 zur Verriegelung des Kondensatfilters 109 an dem Kondensatsammelbehälter 108 auf den Deckel 121 umgeklappt werden, was in den folgenden Figuren genauer erläutert wird.

Fig.10 zeigt einen Ausschnitt aus dem Kondensatsammelbehälter 108 mit Schrägansicht auf den Deckel 121 bei eingesetztem, aber nicht verriegeltem Kondensatfilter 109. Die entsprechende Ansicht des aus dem Deckel 121 herausragenden Teils des Kondensatfilters 109 in einer Seitenansicht entlang einer Drehachse auf den Feststellhebel 136 ist in dem innerhalb des Kreises eingezeichneten vergrößerten Ausschnitt dargestellt. In der gezeigten entriegelten Stellung steht der Griff 135 hoch und kann somit einfach zum Einsetzen oder Herausziehen des Kondensatfilters 109 ergriffen werden. In dieser Stellung kann der Feststellhebel 136 ungehindert zwischen die beiden seitlich von dem Feststellhebel angeordneten Vorsprünge 137 eintauchen. Der Feststellhebel 136 weist eine parallel zur Höhenerstreckung des Griffs 135 vorstehende Nase 138 auf. Die Nase 138 kann in der gezeigten Stellung in eine Aussparung 142 in dem Deckel 121 eintauchen. Der Feststellhebel 136 ist ferner als ein Exzenterelement 139 ausgestaltet bzw. damit ausgerüstet. In anderen Worten kann der Kondensatfilter 109 bei hochstehendem Griff 135 einfach und ohne Behinderung durch die Vorsprünge 137 in den Schlitz 141 im Deckel 121 bewegt werden.

Fig.11 zeigt in einer zu Fig.10 analogen Darstellung den eingesetzten Kondensatfilter 109 in einer verriegelten Stellung. In der verriegelten Stellung ist der Griff 135 seitlich umgelegt, so dass, wie in dem kreisförmigen Ausschnitt dargestellt, die Nase 138 seitlich ausgeschwenkt ist und gegen einen der Vorsprünge 137 drückt. Dadurch wird erstens der Kondensatfilter 109 daran gehindert, sich unbeabsichtigt von dem Kondensatbehälter 108 zu lösen. Zweitens wird der Kondensatfilter 109 dadurch in seinen Sitz gedrückt, so dass mögliche Spalte, welche einen parasitären Kondensatstrom an dem Kondensatfilter 109 vorbei bewirken könnten, zuverlässiger geschlossen werden.

Die gezeigte Verriegelungsanordnung weist den Vorteil auf, dass sie sehr einfach ausgestaltbar ist. Außerdem schützt diese Anordnung vor einem unbeabsichtigten Lösen des Kondensatfilters 109 während eines Betriebs des Trockners 1, da ein bei einem Einsetzen des Kondensatsammelbehälters 108 in den Trockner 1 möglicherweise noch hochstehender Griff 135 mit dem Einführen in die verriegelte Stellung umgelegt wird, da eine Spalthöhe zwischen dem Deckel 121 und dem Einschubfach des Trockners 1 nicht ausreicht, um den Griff 135 in der entriegelten, hochstehenden Drehstellung zu belassen.

In dem Deckel 121 sind die Stellungen des Griffs 135 durch Symbole 140a für die entriegelte Stellung und 140b für die verriegelte Stellung eingebracht. Das Symbol 140b für die verriegelte Stellung ist zweimal vorhanden, das der Griff 135 bei einem Umlegen auf beide Seiten bzw. in beide Drehrichtungen den Kondensatfilter 109 verriegelt.

Fig. 12 zeigt in Ansicht von schräg oben einen Ausschnitt eines Kondensatsammelbehälters 208 gemäß einer zweiten Ausführungsform in einem Bereich eines Kondensatfilters 209 gemäß einer zweiten Ausführungsform.

Im Gegensatz zu dem Kondensatsammelbehälter 108 gemäß der ersten Ausführungsform weist der Kondensatsammelbehälter 208 nun einen Kondensateinlass 210 bzw. Kondensateinlassbereich 210a auf, welcher an den Kondensatfilter 209 angrenzt. Das Volumen des Kondensateinlassbereichs 210a vor dem Kondensatfilters 209 ist wesentlich größer als bei dem Filtereinsatz an dem Kondensateinlass des bekannten Kondensatwasserbehälters 8, so dass ein Überlaufen usw. verhindert werden kann. Durch den Kondensateinlass 210 kann ein Benutzer den Verschmutzungsgrad auch des eingebauten Kondensatfilters 209 einfach überprüfen.

Der Kondensatfilter 209 weist nun ein planares zweiteiliges Sieb 234 bzw. zwei planare Einzelsiebe 234 auf, welche in einem gemeinsamen Siebrahmen 233 gehalten werden. An dem unteren Rand des Siebrahmens 233 befindet sich eine Sumpfrippe 243, welche gegen die (durch die Pfeile angedeutete) Strömungsrichtung bzw. in Richtung des Kondensateinlassbereichs 210a gerichtet ist. Herabsinkende Flusen kommen auf der Sumpfrippe 243 zum Liegen und werden auch durch die Kondensatströmung nicht entfernt. Diese Flusen können durch ein einfaches Herausnehmen des Kondensatfilters 209 mit aus dem Kondensatsammelbehälter 208 entfernt werden. Die Sumpfrippe 243 dient hier auch zur Kodierung, um ein falsches Einsetzen des Kondensatfilters 209 zu vermeiden.

Fig.13 zeigt in Ansicht von schräg hinten den Kondensatfilter 209. Fig.14 zeigt als Schnittdarstellung in Seitenansicht den in den Kondensatsammelbehälter 208 eingesetzten Kondensatfilter 209. Bezug nehmend auf diese beiden Figuren weist der Siebrahmen 233 an seiner Rückseite zwei Rastnasen 244 auf, welche in entsprechende, federnd gelagerte Rastaufnahmen 245 des Deckels 221 eingreifen und so den Kondensatfilter 209 in dem Deckel 221 halten. Der Kondensatfilter 209 kann durch Greifen an seinem vergleichsweise einfach ausgeformten Griff 235 einfach eingerastet und wieder entnommen werden.

Um zu verhindern, dass während eines Einfüllens von Kondensat bei einem gleichzeitig hohen Füllstand in dem Kondensatsammelbehälter 208 Flusen usw. durch das Aufwühlen des Wassers und die entsprechende Wellenbildung wieder aus dem Kondensateinlass 210 herausgespült werden, weist die hochstehenden Rippe 128 am Kondensateinlassbereich 210a einen im Vergleich zu einem sonstigen Rand 247 (welcher die Überlaufhöhe zwischen der ersten Kondensatkammer 129a und der zweiten Kondensatkammer 129b definiert) abgesenkten Abschnitt 246 auf. Der abgesenkte Abschnitt 246 ist so bemaßt, dass Flusen aus dem Kondensateinlassbereich 210a durch den abgesenkten Abschnitt 246 in die zweiten Kondensatkammer 129b abfließen können, bevor sie bei einer Befüllung aus dem Kondensatsammelbehälter 208 herausschwappen bzw. ausgespült werden. Auch wird so dann, wenn der Füllstand die Höhe des abgesenkten Abschnitts 246 überschreitet, eine Wasserbewegung in dem Kondensateinlassbereich 210a beruhigt, da eine größere Wasseroberfläche vorhanden ist, was einen Oberflächenimpuls verringert. Die Wasseroberfläche entspricht dann einer kombinierten Wasseroberfläche des Kondensateinlassbereichs 210a und der zweiten Kondensatkammer 129b.

Selbstverständlich ist die vorliegende Erfindung nicht auf das gezeigte Ausführungsbeispiel beschränkt.

So können auch mehrere, fluidisch parallel und/oder seriell angeordnete Kondensatfilter verwendet werden. Allgemein kann das Wäschetrocknungsgerät insbesondere ein Waschtrockner oder eine Wäschetrockner sein. Dabei können ein herkömmliches Kondensationstrocknungsverfahren z.B. mit Wasser als dem Kühlmittel (Kondensationstrockner o.ä.) und/oder eine Wärmepumpe zur Erwärmung und Abkühlung der Prozessluft (Wärmepumpentrockner o.ä.) verwendet werden.

Zudem ist die Art der Verriegelung nicht auf die gezeigte Umschwenkung des Griffs beschränkt.

Alternativ kann der Kondensatfilter auch in dem Deckel durch eine Verrastung verriegelt werden. Dazu kann der Kondensatfilter beispielsweise eine oder mehrere (z.B. zwei) Rastmittel (z.B. Rastnasen) aufweisen, welche bei einem ausreichenden Einschub in entsprechende Rastgegenmittel (z.B. Rastaufnahmen) in dem Deckel eingreifen können.

Eine solcher Verrastmechanismus weist neben seiner einfachen Ausführung den weiteren Vorteil auf, dass er ebenfalls in der Lage ist, den Kondensatfilter bei einem Einführen (Einschieben) des Kondensatsammelbehälters in das Einschubfach des Trockners selbsttätig in dem Deckel zu verrasten, falls dies nicht bereits vorher geschehen ist. Das selbsttätige Verrasten kommt dadurch zustande, dass der Kondensatfilter durch die geringe Spalthöhe zwischen dem Deckel und dem Einschubfach des Trockners in den Deckel gedrückt wird.

### Bezugszeichenliste

- 1: Trockner
- 2: Trockenkammer
- 3: Wäsche
- 4: Prozessluftkanal
- 5: Wärmesenke
- 6: Kondensatleitung
- 7: Kondensatpumpe
- 8: Kondensatsammelbehälter
- 9: Filtereinsatz
- 10: Öffnung
- 11: Filter
- 12: Flüssigkeitsleitung
- 13: Ventil
- 14: Verteiler
- 15: Wärmequelle
- 16: Kompressor
- 17: Drossel
- 18: Gebläse
- 108: Kondensatsammelbehälter
- 109: Kondensatfilter
- 110: Kondensateinlass
- 110a: Kondensateinlassbereich
- 120: Behälterkörper
- 121: Deckel
- 127: Griff
- 128: Rippe
- 129a: erste Kondensatkammer
- 129b: zweite Kondensatkammer
- 130: Strömungskanal
- 131: Kondensatablauf
- 132: Führung
- 133: Siebrahmen
- 134: Sieb
- 135: Griff
- 136: Feststellhebel
- 137: Vorsprung
- 138: Nase
- 139: Exzenterelement
- 140a: Symbol
- 140b: Symbol
- 141: Schlitz
- 142: Aussparung
- 208: Kondensatsammelbehälter
- 209: Kondensatfilter
- 210: Kondensateinlass
- 210a: Kondensateinlassbereich
- 220: Behälterkörper
- 221: Deckel
- 230: Strömungskanal
- 233: Siebrahmen
- 234: Sieb
- 235: Griff
- 241: Schlitz
- 243: Sumpfrippe
- 244: Rastnase
- 245: Rastaufnahme
- 246: abgesenkter Abschnitt der Rippe
- 247: sonstiger Rand der Rippe

## Patentansprüche

1. Wäschetrocknungsgerät (1), welches einen entnehmbaren Kondensatsammelbehälter (108; 208) aufweisend einen Kondensateinlass (110; 210) und einen Kondensatablauf (131) aufweist, wobei der Kondensatsammelbehälter (108; 208) einen Kondensatfilter (109; 209) mit mindestens einem Sieb (134; 234) aufweist, welcher fluidisch zwischen dem Kondensateinlass (110; 210) und dem Kondensatablauf (131) und beabstandet von dem Kondensateinlass (110, 210) angeordnet ist, **dadurch gekennzeichnet, dass** der Kondensatfilter (109; 209) aus dem Kondensatsammelbehälter (108; 208) entnehmbar und an dem Kondensatsammelbehälter (108; 208) verriegelbar ist.

2. Wäschetrocknungsgerät (1) nach Anspruch 1, **dadurch gekennzeichnet, dass** der Kondensatfilter (109) in einem Strömungskanal (130) zwischen dem Kondensateinlass (110) und dem Kondensatablauf (131) angeordnet ist.

3. Wäschetrocknungsgerät (1) nach einem der vorhergehenden Ansprüche, **dadurch gekennzeichnet, dass** der Kondensatfilter (109; 209) mindestens ein im Wesentlichen planar flächiges Sieb (134; 234) aufweist.

4. Wäschetrocknungsgerät (1) nach Anspruch 3, **dadurch gekennzeichnet, dass** das mindestens eine planar flächige Sieb (134; 234) im Wesentlichen orthogonal zur einer Strömungsrichtung des Kondensats ausgerichtet ist.

5. Wäschetrocknungsgerät (1) nach einem der vorhergehenden Ansprüche, **dadurch gekennzeichnet, dass** der Kondensatfilter (109; 209) in einen Schlitz (141) in einem Deckel (121; 221) des Kondensatsammelbehälters (108; 208) einsetzbar und daraus entnehmbar ist.

6. Wäschetrocknungsgerät (1) nach Anspruch 5, **dadurch gekennzeichnet, dass** der Kondensatfilter (109; 209) an dem Deckel (121; 221), verriegelbar ist.

7. Wäschetrocknungsgerät (1) nach einem der vorhergehenden Ansprüche, **dadurch gekennzeichnet, dass** der Kondensatfilter (109) einen Griff (135) zum Entnehmen aus dem Kondensatsammelbehälter (108) aufweist.

8. Wäschetrocknungsgerät (1) nach Anspruch 7, **dadurch gekennzeichnet, dass** der Griff (135) an einem Siebträger (133) scharniert ist und der Kondensatfilter (109) abhängig von einer Lage des Griffs (135) an dem Kondensatfilter (109) wahlweise verriegelbar und entriegelbar ist.

9. Wäschetrocknungsgerät (1) nach Anspruch 8, **dadurch gekennzeichnet, dass** der Griff (135) mit einem Feststellhebel (136) ausgerüstet ist, welcher den verriegelten Kondensatfilter (109) in den Kondensatsammelbehälter (108) drückt.

10. Wäschetrocknungsgerät (1) nach Anspruch 9, **dadurch gekennzeichnet, dass** der Feststellhebel (136) mindestens ein Exzenterelement (139) aufweist.

11. Wäschetrocknungsgerät (1) nach einem der Ansprüche 8 bis 10, **dadurch gekennzeichnet, dass** der Kondensatsammelbehälter (108) aus dem Wäschetrocknungsgerät (1) entnehmbar ist und der Kondensatfilter (109) an dem Kondensatsammelbehälter (108) verriegelt ist, falls der Griff (135) auf den Kondensatsammelbehälter (108) gedreht ist.

12. Wäschetrocknungsgerät (1) nach einem der vorhergehenden Ansprüche, **dadurch gekennzeichnet, dass** der Kondensatfilter (209) an dem Kondensatsammelbehälter (208), insbesondere Deckel (221), lösbar verrastbar ist.

13. Wäschetrocknungsgerät (1) nach einem der vorhergehenden Ansprüche, **dadurch gekennzeichnet, dass** der Kondensatfilter (209) an seiner Unterseite eine gegen die Strömungsrichtung gerichtete Rippe aufweist.

## Claims

1. Laundry dryer (1) having a removable condensate collector (108, 208) having a condensate inlet (110, 210) and a condensate outlet (131), wherein the condensate collector (108, 208) has a condensate filter (109, 209) having at least one screen (134, 234) which is disposed fluidly between the condensate inlet (110, 210) and the condensate outlet (131) at a distance from the condensate inlet (110, 210), **characterised in that** the condensate filter (109, 209) is removable from the condensate collector (108, 208) and can be locked onto the condensate collector (108, 208).

2. Laundry dryer (1) according to claim 1, **characterised in that** the condensate filter (109) is disposed in a flow channel (130) between the condensate inlet (110) and the condensate outlet (131).

3. Laundry dryer (1) according to one of the preceding claims, **characterised in that** the condensate filter (109, 209) has at least one substantially planar flat screen (134, 234).

4. Laundry dryer (1) according to claim 3, **characterised in that** the at least one planar flat screen (134, 234) is oriented substantially orthogonally to a flow direction of the condensate.

5. Laundry dryer (1) according to one of the preceding claims, **characterised in that** the condensate filter (109, 209) can be inserted in a slot (141) in a lid (121, 221) of the condensate collector (108, 208) and removed therefrom.

6. Laundry dryer (1) according to claim 5, **characterised in that** the condensate filter (109, 209) can be locked on the lid (121, 221).

7. Laundry dryer (1) according to one of the preceding claims, **characterised in that** the condensate filter (109) has a handle (135) for removal from the condensate collector (108).

8. Laundry dryer (1) according to claim 7, **characterised in that** the handle (135) is attached by a hinge to a screen holder (133) and, depending upon the position of the handle (135), the condensate filter (109) can be optionally locked onto and unlocked from the condensate filter (109).

9. Laundry dryer (1) according to claim 8, **characterised in that** the handle (135) is equipped with a locking lever (136), which presses the locked condensate filter (109) into the condensate collector (108).

10. Laundry dryer (1) according to claim 9, **characterised in that** the locking lever (136) has at least one eccentric element (139).

11. Laundry dryer (1) according to one of claims 8 to 10, **characterised in that** the condensate collector (108) is removable from the laundry dryer (1) and the condensate filter (109) is locked onto the condensate filter (109) when the handle (135) on the condensate collector (108) is turned.

12. Laundry dryer (1) according to one of the preceding claims, **characterised in that** the condensate filter (209) can be latched detachably on the condensate collector (208), in particular the lid (221).

13. Laundry dryer (1) according to one of the preceding claims, **characterised in that** the condensate filter (209) has a rib oriented against the flow direction on its lower side.

## Revendications

1. Sèche-linge (1) qui présente un bac de récupération de condensat amovible (108 ; 208) présentant une entrée de condensat (110 ; 210) et une sortie de condensat (131), le bac de récupération de condensat (108 ; 208) présentant un filtre à condensat (109 ; 209) muni d'au moins un tamis (134 ; 234) lequel est disposé fluidiquement entre l'entrée de condensat (110 ; 210) et la sortie de condensat (131) et à écart de l'entrée de condensat (110, 210), **caractérisé en ce que** le filtre à condensat (109 ; 209) peut être retiré du bac de récupération de condensat (108 ; 208) et être bloqué sur le bac de récupération de condensat (108 ; 208).

2. Sèche-linge (1) selon la revendication 1, **caractérisé en ce que** le filtre à condensat (109) est disposé dans un canal d'écoulement (130) entre l'entrée de condensat (110) et la sortie de condensat (131).

3. Sèche-linge (1) selon l'une quelconque des revendications précédentes, **caractérisé en ce que** le filtre à condensat (109; 209) présente au moins un tamis (134 ; 234) essentiellement plan.

4. Sèche-linge (1) selon la revendication 3, **caractérisé en ce que** l'au moins un tamis (134 ; 234) essentiellement plan est orienté de manière essentiellement orthogonale par rapport à un sens d'écoulement du condensat.

5. Sèche-linge (1) selon l'une quelconque des revendications précédentes, **caractérisé en ce que** le filtre à condensat (109; 209) est insérable dans une fente (141) située dans un couvercle (121 ; 221) du bac de récupération de condensat (108 ; 208) et peut en être retiré.

6. Sèche-linge (1) selon la revendication 5, **caractérisé en ce que** le filtre à condensat (109 ; 209) peut être bloqué sur le couvercle (121 ; 221).

7. Sèche-linge (1) selon l'une quelconque des revendications précédentes, **caractérisé en ce que** le filtre à condensat (109) présente une poignée (135) permettant de le retirer du bac de récupération de condensat (108).

8. Sèche-linge (1) selon la revendication 7, **caractérisé en ce que** la poignée (135) est articulée par charnière sur un support de tamis (133) et **en ce que** le filtre à condensat (109) peut être au choix bloqué et débloqué en fonction d'une position de la poignée (135) sur le filtre à condensat (109).

9. Sèche-linge (1) selon la revendication 8, **caractérisé en ce que** la poignée (135) est équipée d'un levier de blocage (136), lequel presse le filtre à condensat (109) bloqué dans le bac de récupération (108).

10. Sèche-linge (1) selon la revendication 9, **caractérisé en ce que** le levier de blocage (136) présente au moins un élément d'excentrique (139).

11. Sèche-linge (1) selon l'une quelconque des revendications 8 à 10, **caractérisé en ce que** le bac de récupération de condensat (108) peut être retiré du sèche-linge (1) et **en ce que** le filtre à condensat (109) est bloqué sur le filtre à condensat (109) au cas où la poignée (135) est tournée sur le bac de récupération de condensat (108).

12. Sèche-linge (1) selon l'une quelconque des revendications précédentes, **caractérisé en ce que** le filtre à condensat (209) peut être enclenché de manière amovible sur le bac de récupération de condensat (208), notamment sur le couvercle (221).

13. Sèche-linge (1) selon l'une quelconque des revendications précédentes, **caractérisé en ce que** le filtre à condensat (209) présente sur son côté inférieur une nervure orientée en sens inverse du sens d'écoulement.
